# EUROPÄISCHE PATENTSCHRIFT

(11) **EP 0 224 657 B1**
(45) Veröffentlichungstag und Bekanntmachung des Hinweises auf die Patenterteilung: **19.07.1989**
(21) Anmeldenummer: 86111871.9
(22) Anmeldetag: 27.08.1986
(51) Int. Cl.: C21C 7/072, B22D 1/00, F27B 14/08

(54) **Gasspüleinrichtung für Schmelzenbehälter**
Gas-flushing installation for melt containers
Installation pour lavage au gaz dans un récipient contenant des métaux en fusion

(30) Priorität: 04.12.1985 DE 3542781
(43) Veröffentlichungstag der Anmeldung: 10.06.1987
(73) Patentinhaber: DIDIER-WERKE AG, 65189 Wiesbaden (DE)
(72) Erfinder: Winkelmann, Manfred, D-4150 Krefeld 11 (DE); Rothfuss, Hans, D-6200 Wiesbaden (DE); Muschner, Udo, D-4150 Krefeld Tönisvorst (DE); Schmitt, Karl Heinz, D-4005 Meerbusch 3 (DE)
(74) Vertreter: Brückner, Raimund

(56) Entgegenhaltungen:
- GB-A- 2 150 868
- US-A- 3 610 602
- US-A- 3 834 685
- GIESSEREI 72, Nr. 6, 18. März 1985, Seiten 133-138; W. STECHER: "Beitrag zur Metallurgie des Schmelzens hochlegierter Stähle im Induktionsofen"

## Beschreibung

Die Erfindung betrifft eine Gasspüleinrichtung für Schmelzenbehälter, insbesondere bei Induktionsöfen, mit einem Gasspülkegel, dessen kleinere Kopffläche der Schmelze zugewandt ist und dessen größere Bodenfläche aufsteht.

Eine derartige Gasspüleinrichtung ist in der Zeitschrift « Gießerei 72 », 1985, Nr. 6, Seiten 133 bis 138 beschrieben. Dort steht der Gasspülkegel auf einer groben Stampfmasse auf. Soll der Gasspülkegel ausgetauscht werden, dann muß auch die Stampfmasse ersetzt werden.

In der DE-OS 32 50 097 ist beim Gasspülstein Füllmaterial vorgesehen, das einen Schmelzpunkt unterhalb der Temperatur der Schmelze aufweist. Tritt Schmelze an das Füllmaterial, bildet sich ein Verschluß, der einen Schmelzendurchbruch verhindert. Dadurch ist allerdings auch der Gasspülvorgang unterbrochen.

Weiterhin ist als Stand der Technik die GB-A- 2 150 868 zu nennen, in der eine Gasspüleinrichtung der oben genannten Art beschrieben ist. Hierbei sind unter einem oberen Gasspülstopfen ein durch Eindringen von Schmelze bei Verschleiß des oberen Stopfens sintemdes Material und unter diesem ein unterer Gasspülstopfen angeordnet. Im Verschleißfall ist der Gasspülvorgang unterbrochen und beide Stopfen werden ausgetauscht.

Aufgabe der Erfindung ist es, eine Gasspüleinrichtung mit während der Betriebsphase gesicherter Spülmöglichkeit vorzuschlagen, wobei der dem Verschleiß in erster Linie ausgesetzte Gasspülkegel leicht ersetzbar und der untere Gasspülkegel wiederverwendbar ist.

Erfindungsgemäß ist obige Aufgabe mit einer Gasspüleinrichtung gelöst, wobei unter dem genannten, ersten, oberen Gasspülkegel ein zweiter, unterer Gasspülkegel steht, dessen Kopffläche kleiner als die Bodenfläche des ersten Gasspülkegels ist, und daß der erste, obere Gasspülkegel mit seiner, die Kopffläche des zweiten Gasspülkegels überragenden Ringzone der Bodenfläche auf einem Stein aufsteht, in dem der zweite Gasspülkegel gelagert ist.

Der obere Gasspülkegel ist bei dieser Anordnung leicht austauschbar. Er belastet den unteren Gasspülkegel nicht. Im Betrieb sind günstige Spülverhältnisse gegeben, da der Querschnitt des oberen Gasspülkegels sich nicht von der Kopffläche des unteren Gasspülkegels gesehen unmittelbar verjüngt, sondern zunächst erweitert.

Die erfindungsgemäße Gasspüleinrichtung ist beispielsweise in der Aluminiumindustrie, bei der Graugußfertigung, bei Stahlgießpfannen, Roheisentransportgefäßen, Stranggußverteilern oder Konvertern einsetzbar.

Vorteilhafte Ausgestaltungen der Erfindung ergeben sich aus den Unteransprüchen und der folgenden Beschreibung eines Ausführungsbeispiels. Die Zeichnung zeigt eine Gasspüleinrichtung im Schnitt.

In die Bodenausmauerung 1 eines Schmelzenbehälters 2 ist ein erster, oberer Gasspülkegel 3 ohne Blechmantel eingesetzt. Seine Kopffläche 3' ragt in den Schmelzenbehälter 2. An seiner Bodenfläche 3" ist eine Vertiefung 5 vorgesehen, die von einer Ringzone 5 der Bodenfläche 3" umschlossen ist.

Unter dem Gasspülkegel 3 sitzt in der Bodenausmauerung 1 ein quadratischer Stein 6, in den ein zweiter, unterer Gasspülkegel 7 mittels eines gasdichten Mörtels 8 eingemauert ist. Die Ringzone 5 sitzt in der Umgebung der Kopffläche 7' auf dem Stein 6 auf. Die Kopffläche 7' ragt in die Vertiefung 4, ohne am Gasspülkegel 3 anzuliegen. Zwischen der Kopffläche 7' und dem Gasspülkegel 3 liegt eine Druckverteilkammer 9. Die Kopfflächen 7' können unterschiedlich groß sein.

Der Gasspülkegel 7 sitzt mit seinem unteren Bereich in einem Blechmantel 10, der eine Bodenplatte 11 hält. An der Bodenfläche 7" ist eine Gasverteilkammer 12 gebildet, von der aus Kapillare 13 zur Kopffläche 7' führen. Die Bodenfläche 7" und die Bodenfläche 3" können verschieden groß sein.

In die Gasverteilkammer 12 mündet eine Gaszuleitung 15, die in einem Träger 15 verlegt ist. An diesem ist der Stein 6 mit dem Gasspülkegel 7 befestigt. Zum Transport sind ösen 16 vorgesehen. Es ist dadurch eine einfach hantierbare Baueinheit, bestehend aus dem Träger 15, dem Stein 6 und dem Gasspülkegel 7 geschaffen.

An die Gaszuleitung 14 ist eine Gasquelle mit einem Durchflußmengenmesser angeschlossen, der einen Verschleiß des porösen Gasspülkegels 3 anzeigt.

Durch die beschriebene Anordnung ist eine gesicherte Gasführung gewährleistet. Soll der Gasspülkegel 3 wegen Verschleiß ausgetauscht werden, dann wird hierfür die Baueinheit 15, 6, 7 abgenommen und ein frischer Gasspülkegel 3 eingesetzt. Der Gasspülkegel 7 ist praktisch keinem Verschleiß unterworfen. Der Gasspülkegel 3 kann auch vor dem Einsetzen der Baueinheit in die Bodenausmauerung 1 mit seiner Ringzone 5 auf den Stein 6 mittels einer gasdichten Mörtelschicht befestigt werden.

Da der Gasspülkegel 3 ohne Blechmantel eingesetzt ist, sind - bei einem Induktionsofen - elektrische Überschläge nicht zu befürchten. Der Gasspülkegel 3 hat einen ausschließlich keramischen Materialkontakt mit der Schmelze.

## Patentansprüche

1. Gasspüleinrichtung für Schmelzenbehälter, insbesondere bei Induktionsöfen, mit einem Gasspülkegel, dessen kleinere Kopffläche der Schmelze zugewandt ist und dessen größere Bodenfläche aufsteht, wobei unter dem genannten, ersten oberen Gasspülkegel (3) ein zweiter, unterer Gasspülkegel (7) steht, dessen Kopffläche (7') kleiner als die Bodenfläche (3") des ersten Gasspülkegels (3) ist und daß der erste obere Gasspülkegel (3) mit seiner die Kopffläche (7') des zweiten Gasspülkegels (7) überragenden Ringzone (5) der Bodenfläche (3") auf einem Stein (6) aufsteht, in dem der zweite Gasspülkegel (7) gelagert ist.

2. Gasspüleinrichtung nach Anspruch 1, dadurch gekennzeichnet, daß zwischen Kopffläche (7') des zweiten Gasspülkegels (7) und der Bodenfläche (3") des ersten Gasspülkegels (3) eine Druckverteilkammer (9) frei ist.

3. Gasspüleinrichtung nach Anspruch 1 oder 2, dadurch gekennzeichnet, daß der erste Gasspülkegel (3) an seiner Bodenfläche (3") eine zentrale Vertiefung (5) aufweist, in die die Kopffläche (7') des zweiten Gasspülkegels (7) ragt.

4. Gasspüleinrichtung nach einem der vorhergehenden Ansprüche, dadurch gekennzeichnet, daß der zweite Gasspülkegel (7) mittels eines gasdichten Mörtels (8) in dem Stein (6) festgelegt ist.

5. Gasspüleinrichtung nach einem der vorhergehenden Ansprüche, dadurch gekennzeichnet, daß der erste Gasspülkegel (3) aus einem porösen Material besteht und der zweite Gasspülkegel (7) Kapillare (13) aufweist.

## Claims

1. Gas flushing plug for a melt container, particularly for induction furnaces, with a gas flushing plug whose smaller top surface is directed towards the melt and which rests on its larger bottom surface, wherein the beneath the said first, upper gas flushing plug (3) there is a second, lower gas flushing plug (7) whose upper surface (7') is smaller than the bottom surface (3") of the first gas flushing plug (3) and that the first, upper gas flushing plug (3) rests with an annular region (5) _{b}f the bottom surface (3'1 which projects beyond the upper surface (7') of the second gas flushing plug (7) on a brick (6) in which the second gas flushing plug (7) is mounted.

2. Gas flushing device as claimed in claim 1, characterised in that there is an empty pressure distribution chamber (9) between the upper surface (7') of the second gas flushing plug (7) and the bottom surface (3") of the first gas flushing plug (3).

3. Gas flushing device as claimed in claim 1 or 2, characterised in that on its bottom surface (3") the gas flushing plug (3) has a central recess (4) into which the upper surface (7') of the second gas flushing plug (7) projects.

4. Gas flushing device as claimed in one of the preceding claims, characterised in that the second gas flushing plug (7) is fixed in the brick (6) by means of a gas-tight mortar (8).

5. Gas flushing device as claimed in one of the preceding claims, characterised in that the first gas flushing plug (3) comprises a porous material and the second gas flushing plug (7) has capillary passages (13).

## Revendications

1. Dispositif d'injection de gaz dans des récipients contenant des métaux en fusion, en particulier dans des fours à induction, comprenant un cône d'injection de gaz dont la base supérieure plus petite est tournée vers le métal en fusion et la base inférieure plus grande est en appui, un deuxième cône inférieur d'injection de gaz (7) dont la base supérieure (7') est plus petite que la base inférieure (3") du premier cône d'injection de gaz (3), se trouvant sous ledit premier cône supérieur d'injection de gaz (3) et le premier cône supérieur d'injection de gaz (3) reposant, par la zone annulaire (5) de sa base inférieure (3") qui dépasse la base supérieure (7') du deuxième cône d'injection de gaz (7), sur une brique (6) dans laquelle est logé le deuxième cône d'injection de gaz (7).

2. Dispositif d'injection de gaz selon la revendication 1, caractérisé en ce qu'une chambre de répartition de la pression (5) est ménagée entre la base supérieure (7') du deuxième cône d'injection de gaz (7) et la base inférieure (3") du premier cône d'injection de gaz (3).

3. Dispositif d'injection de gaz selon la revendication 1 ou 2, caractérisé en ce que le premier cône d'injection de gaz (3) présente à sa base inférieure (3") une cavité centrale (4) dans laquelle fait saillie la base supérieure (7') du deuxième cône d'injection de gaz (7).

4. Dispositif d'injection de gaz selon l'une des revendications 1 à 3, caractérisé en ce que le deuxième cône d'injection de gaz (7) est fixé dans la brique (6) à l'aide d'un mortier étanche aux gaz (8).

5. Dispositif d'injection de gaz selon l'une des revendications 1 à 4, caractérisé en ce que le premier cône d'injection de gaz (3) est constitué d'un matériau poreux et le deuxième cône d'injection de gaz (7) présente des capillaires (13).
